# EUROPÄISCHE PATENTSCHRIFT

(11) **EP 0 916 012 B1**
(45) Veröffentlichungstag und Bekanntmachung des Hinweises auf die Patenterteilung: **16.08.2001**
(21) Anmeldenummer: 97937479.0
(22) Anmeldetag: 14.07.1997
(51) Int. Cl.: E04D 13/16, E04D 1/36

(54) **VORRICHTUNG ZUR HINTERLÜFTUNG VON DÄCHERN**
ROOF REAR VENTILATING DEVICE
DISPOSITIF POUR AERER DES TOITS PAR DERRIERE

(30) Priorität: 29.07.1996 DE 19630372; 19.03.1997 WO PCT/EP97/01374
(43) Veröffentlichungstag der Anmeldung: 19.05.1999
(73) Patentinhaber: BTS GmbH & Co. KG, 45731 Waltrop (DE)
(72) Erfinder: SAWATZKI, Günter, D-48249 Dülmen (DE)
(74) Vertreter: Patentanwälte Meinke, Dabringhaus und Partner
(86) Internationale Anmeldenummer: EP9703749
(87) Internationale Veröffentlichungsnummer: WO9804794

(56) Entgegenhaltungen:
- EP-A- 0 722 025
- DE-A- 2 707 384
- DE-A- 19 529 201

## Beschreibung

Die Erfindung betrifft eine Vorrichtung zur Hinterlüftung von Dächern gemäß dem Oberbegriff des Anspruches 1.

Eine derartige Vorrichtung ist beispielsweise aus der EP-0 722 025-A1 bekannt. Sie bezieht sich, wie die Erfindung, insbesondere auf Dächer, bei denen zwischen den Dachsparren und den Dachlatten eine Folie eingebracht ist. Bei solchen Dächern muß der Luftraum zwischen der Folie und den Dachziegeln durchlüftet werden, um ein unschädliches Klima unter der Dacheindeckung zu gewährleisten. Die Hinterlüftung führt zu einem Luftaustausch in dem Zwischenraum, der ständig aufrechterhalten wird. Bei der bekannten Lösung sind die der Belüftung dienenden Öffnungen immer offen, dies gilt auch für die in der DE-195 29 201-A1 gezeigte Lösung.

Die erfindungsgemäße Vorrichtung untergreift die Dachfirstziegel und soll möglichst dicht mit ihren Auflagen an ihren firstparallelen Längskanten auf den Dachziegeln liegen, damit der Luftaustausch möglichst vollständig nur durch die beiderseits der Firstabdeckung angeordneten Ab- und/oder Zuluftöffnungen erfolgt, denn die Vermeidung von Kurzschlußströmungen bildet die Voraussetzung für eine wirkungsvolle Klimabeeinflussung in dem erwähnten Zwischenraum.

Es ist bereits bekannt, Vorrichtungen der vorstehend beschriebenen Art aus Kunststoff, beispielsweise aus Polypropylen, zu extrudieren und als Auflagen an den Längskanten Formkörper anzubringen, die aus einem flauschigen, luftdurchlässigen Kunstfaser-Fließ bestehen. Hierfür werden Polyesterfasern vorgeschlagen. Diese und andere vorbekannte Auflagen sind verhältnismäßig aufwendig und tragen verhältnismäßig stark auf, wenn die Folie von einem an der Baustelle angelieferten Folienwickel abgeschnitten werden muß (DE-GM 87 17 466.9).

Um die Auflage auf den Dachziegeln zu verbessern ist ferner vorgeschlagen worden mehrere Reihen aus Pflanzenfasern, die sich elastisch der gewählten Oberfläche der Dachziegelreihe auflegen und dadurch die Dichtung herbeiführen, an den Längskanten einer Vorrichtung anzubringen, die aus einem profilierten, flachen Pappeabschnitt besteht (DE 44 20 761 A1). Aber auch diese Ausführungen beseitigen die vorstehenden Schwierigkeiten nicht. Wenn man andererseits als Vorrichtung eine UV-stabilisierte Kunststoffolie verwendet und diese in bekannter Weise als ein- oder mehrlagiges flaches Band ausbildet, dessen Dachauflagen kammartig eingeschnitten sind, damit sich die Längskanten besser den Unebenheiten der oberen Dachziegelreihe auflegen, erweist es sich als schwierig, unter den durch die Einwirkungen des Windes auf das Dach bestehenden Einflüssen des Klimas die einmal erzielte Dichtigkeit unter ungünstigen Wetterbedingungen auch aufrechtzuerhalten (DE-GM 295 10 921.1).

Folienabschnitte als Hauptbestandteil einer Vorrichtung zur Hinterlüftung von Dächern verursachen grundsätzlich auch Schwierigkeiten bei der ordnungsgemäßen Erzielung von Ab- und/oder Zuluftöffnungen für die Hinterlüftung, sofern die Folienabschnitte nicht profiliert sind. Profilierte Folienabschnitte sind andererseits vergleichsweise aufwendig und zudem schwer in Wickeln unterzubringen, die ein dachgerechtes Abschneiden eines Abschnittes für das im Einzelfall mit einer Hinterlüftung zu versehende Dach gewährleisten.

Die Erfindung geht deshalb einen anderen Weg, dessen Grundgedanke im Anspruch 1 wiedergegeben ist. Weitere Merkmale der Erfindung sind Gegenstand der Unteransprüche.

Erfindungsgemäß führt die Beschwerung auf der Unterseite der Längskanten des Folienabschnittes zunächst dazu, daß eine ordnungsgemäße Abdichtung auf der unregelmäßigen Oberfläche der oberen Dachziegelreihe eintritt, da die Längskanten des Folienabschnittes mit der Beschwerung zusätzlich ausgepreßt werden. Danach können die Längskanten bei ungünstigen Wetterverhältnissen auch weniger leicht von den Dachziegeln abgehoben werden. Die Vorrichtung behält dadurch ihre Funktion auch unter ungünstigen Voraussetzungen. Die Beschwerung hat erfindungsgemäß jedoch noch eine weitere Funktion, weil sie die Hinterlüftungsöffnungen bei der Auflage auf die Dachziegel öffnet. Das beruht im wesentlichen auf der Abstimmung der Formsteifigkeit des Folienabschnittes, auf die Hinterlüftungsöffnungen und die Beschwerungen so, daß die einer Verformung der Folie aus dem flachen Zustand in den bogenförmigen Verlauf auf dem Dachfirst die Hinterlüftungsöffnungen abgeben.

Die Erfindung beseitigt daher auf einfache Weise einerseits die Transportprobleme eines Folienwickels, weil die Folie vor dem Abschneiden des Folienstreifens, der auf das Dach aufgelegt wird, im flachen Zustand mit geschlossenen Hinterlüftungsöffnungen verharrt, selbst dann wenn sie aufgewickelt wird. Die Ab- und Zuluftöffnungen öffnen sich erst dann, wenn mit den Beschwerungen eine Auflage auf den Dachziegeln erzielt ist. Andererseits werden die Hinterlüftungsöffnungen zuverlässig offen gehalten, da die Auflagen gegen Windkräfte außer bei extremen Windverhältnissen praktisch unempfindlich sind.

Diese Wirkungen lassen sich mit den Merkmalen der Ansprüche 2 und 3 durch Ausnutzung der Windkräfte verstärken.

Es empfiehlt sich allerdings, die Anpassungsfähigkeit der Auflager an die von der Oberseite der oberen Dachziegelreihe gebildeten unregelmäßigen Auflagerflächen zu optimieren. Dabei muß jedoch dafür gesorgt werden, daß die Hinterlüftungsöffnungen von solchen Maßnahmen nicht beeinträchtigt werden. Dies gelingt mit den Merkmalen des Anspruches 4. Dabei sind die Beschwerungen und natürlich auch die Längskanten des Folienabschnittes kammartig eingeschnitten, jedoch enden die Einschnitte vor den Hinterlüftungsöffnungen. Dadurch wird erreicht, daß die zum Öffnen der Hinterlüftungsöffnungen erforderliche Formsteifigkeit des Folienabschnittes in hinreichendem Maße erhalten bleibt, obwohl die Längskanten des Folienabschnittes geschwächt sind.

Die Beschwerung kann auf unterschiedliche Weise erfolgen. Bei einfacheren Ausführungsformen der Erfindungsgemäßen Vorrichtung genügt hierfür die Verwendung von untergreifenden Streifen, die die Folienstärke vervielfachen. Diese im Anspruch 5 wiedergegebene Ausführungsform zeigt sich bereits bei Anbringung eines oder mehrerer solcher Streifen. Mit den Merkmalen des Anspruches 6 kann die Beschwerung auch mit Folienstreifen verwirklicht werden, die sogar nach einer weiteren zweckmäßigen Ausführungsform der Erfindung aus dem Werkstoff der Vorrichtung selbst bestehen können.

In anderen Fällen, welche die erfindungsgemäßen Wirkungen der Beschwerung vervielfachen, kann man hierfür Schwermetalle verwenden. Dafür kommt vor allem als billiger und auch bewährter Werkstoff Blei in Frage. Blei läßt sich in Blechstreifen aufbringen, die bei kammartigem Ausschnitt ihrerseits leicht durch Einschnitte aufgeteilt werden können.

Diese Lüftungsöffnungen sind für die Funktion der erfindungsgemäßen Vorrichtung von Bedeutung, können aber ihrerseits infolge der durch die Beschwerungen erzielten Öffnungsbewegungen noch verbessert werden. Insbesondere ergibt sich dies bei Verwirklichung der Merkmale des Anspruches 9, weil hierbei die Öffnungen weitgehend unter Klappen liegen, die mit den Beschwerungen aufgestellt werden. Die Anordnung dieser Klappen in dem Folienabschnitt so, daß deren Rücken den Längskanten zugeordnet sind verhindert, daß die bei Walm- oder Satteldächern außen auf der Dacheindeckung aufsteigenden Luftströme Wasser durch die Hinterlüftungsöffnungen treiben und gewährleistet deshalb im Zwischenraum unter der Dacheindeckung ein trockenes Klima.

Es hat sich herausgestellt, daß diese Wirkungen besonders zuverlässig mit den Merkmalen des Anspruches 10 erreichbar sind. Da hierbei die Einschnitte bogenförmig mit der Firstlinie zugekehrten Scheiteln verlaufen, ergeben sich kontinuierliche Klappenkanten, die eine Verformung der Klappen verhindern und dadurch deren Funktion nicht in Frage stellen.

Der bogenförmige Verlauf der Klappeneinschnitte folgt gemäß einer weiteren Ausführungsform der Erfindung nach Anspruch 11 im wesentlichen einem Halbkreis, der die Achsen, d. h. die gedachten Verlängerungen der Einschnitte mehrerer benachbarter Kammzinken in Richtung auf den Dachfirst einschließt. Dadurch wird einerseits die Auflage auf den Dachziegeln verbessert und andererseits eine hinreichende Größe der Hinterlüftungsöffnungen gewährleistet, die für deren Funktion von Bedeutung ist.

Die Wirksamkeit der Hinterlüftung hängt in der Praxis von dem insgesamt hierfür zur Verfügung gestellten Querschnitt der Öffnungen unter den sich aufstellenden Klappen ab. Es ist daher zweckmäßig, gemäß Anspruch 12 die Anzahl der Hinterlüftungsöffnungen so groß wie möglich zu wählen. Das geschieht bei dieser Ausführungsform durch Anordnung der Klappen in mehreren firstparallelen Reihen, wobei sich die im Abstand voneinander in jeder Reihe angeordneten Öffnungen über und unter den Abständen der benachbarten Reihen befinden.

Nach einer weiteren vorteilhaften Variante sind die Beschwerungen angeschrägt oder abgerundet, so daß einfallender Wind die Beschwerungen an die Dacheindeckung andrückt.

Die Einzelheiten, weiteren Merkmale und andere Vorteile der Erfindung ergeben sich aus der nachfolgenden Beschreibung der Ausführungsform anhand der Figuren in der Zeichnung; es zeigen
- Fig. 1: eine Draufsicht auf den die beschriebene Vorrichtung bildenden frühen Abschnitt im flachen Anfangszustand,
- Fig. 2: in abgebrochener Darstellung eine Einzelheit an der Stelle X der Fig. 1,
- Fig. 3: links in der Fig. 2 entsprechender Darstellung und rechts im Schnitt eine bei Z in Fig. 1 angegebene Einzelheit,
- Fig. 4: den Gegenstand der Fig. 1 nach Anbringung auf dem Dachfirst und
- Fig. 5: ein weiteres Ausführungsbeispiel der Erfindung in einer der Fig. 4 analogen Darstellung.

Der in Fig. 1 dargestellte Folienabschnitt 1 ist längs seiner geraden Mittellinie 2 symmetrisch. Die Mittellinie stimmt mit der Mittellinie des Firstbalkens 3 nach Fig. 4 überein. Es genügt daher, die Einzelheiten des Folienabschnittes 1 anhand einer ihrer Längsseiten näher zu erläutern.

Wie sich aus der Darstellung der Fig. 4 ergibt, wird der Folienstreifen 2 auf dem Firstbalken 3 derart befestigt, daß er die Dachfirstziegel 4 untergreift und auf der unebenen Oberfläche der Dachziegel der Dacheindeckung 5 mit seinen firstparallelen Längskanten 6 aufliegt. Jede dieser Längskanten ist beiderseits der Firsteindeckung 4 mit Zu- und Abluftöffnungen der Dachhinterlüftung versehen. Die Dachhinterlüftung ist mit Pfeilen angedeutet, welche Luftströme bedeuten, die einen Zwischenraum 6a belüften, der sich oberhalb einer auf den Dachsparren aufliegenden Dichtungsfolie 7 und unter der Dacheindeckung 5 befindet.

Die Längskanten 6 sind gemäß der Darstellung der Fig. 3 auf ihrer Unterseite 9 mit zwei übereinanderliegenden Folienstreifen 10 bzw. 11 beschwert, welche zusammen mit der Längskante 6 die Auflage 12a des Folienabschnittes 1 auf der Dacheindeckung 5 bilden.

Die Folie weist an ihren Längskanten Einschnitte 12, 14 auf, die zusammen einen Kamm 15 ergeben, dessen Zinken 16 jeweils zwischen benachbarten Einschnitten 12 und 14 entstehen, die im wesentlichen rechtwinklig zur Mittellinie 2 und den dazu parallelen in Längsrichtung des Folienabschnittes 1 verlaufenden Schnittkanten 17 und 18 verlaufen. Die Einschnitte 12 und 14 durchsetzen auch die Streifen 10 und 11 auf der Unterseite 9 der Längskanten 8. Die Beschwerungen bestehen gemäß dem dargestellten Ausführungsbeispiel aus einer Folie, die ihrerseits aus dem Folienwerkstoff des Abschnittes 15 besteht.

Die Einschnitte 12 und 14 haben eine begrenzte Länge, wodurch an jeder Seite der Symmetrieachse bzw. -ebene ein von Einschnitten 12 und 14 freier Teilstreifen der Folie 1 verbleibt. Auf diesem Streifen sind gemäß dem Ausführungsbeispiel in zwei übereinanderliegenden firstparallelen Reihen 19 und 20 und in Abständen a (Fig. 2) halbkreisförmige Einschnitte 21, 22 angeordnet, die in der unteren Reihe 20 unter dem Abstand der Einschnitte 21 der oberen Reihe 19 liegen. Wird der Folienstreifen 1 wie aus Fig. 4 ersichtlich montiert, stellen sich die von den Einschnitten 21 bis 23 umschlossenen Folienbereiche 24 in Form von Klappen 25 auf. Der Klappenrücken ist wie aus Fig. 2 ersichtlich den Längskanten 17, 18 des Folienabschnittes 1 zugekehrt. Da die Einschnitte 21 bis 23 mit ihren Scheiteln der Firstlinie 2 zugekehrt sind, können die bei 26 in Fig. 4 schematisch durch Pfeile dargestellte aufsteigenden Windströme Niederschlagwasser nicht in die Öffnungen 27 treiben. Der Zwischenraum bleibt daher im wesentlichen trocken.

Die Einschnitte 21 und 23 verlaufen über einen Halbkreis, dessen Bogen mehrere Kammzinken einschließt, wenn man die Kammzinken in ihrer Achse sich bis zum Bogen verlängert denkt. Die sich daraus ergebenen Öffnungsquerschnitte reichen in der Regel aus, um bei zwei Reihen von Öffnungen, wie sie bei 19 und 20 im dargestellten Ausführungsbeispiel der Fig. 1 vorgesehen sind ausreichend zu belüften.

Die Einschnitte sind jedoch so angeordnet, daß sie eine möglichst große Zahl ergibt. Dazu dienen die sich aufstellenden Klappen 25 in der oberen Firstreihe 19 über dem Abstand a der unteren Reihe 20 angeordnet, stehen also sozusagen "auf Lücke".

Die Folienstreifen 9, 10 können ganz oder teilweise durch Blechstreifen ersetzt sein, die aus Blei bestehen. Anstelle von Blechstreifen lassen sich auch Bleikörper benutzen, die unter die Längskanten 17 und 18 des Folienabschnittes 1 genietet sind.

Nach Fig. 5 sind die Beschwerungen bildenden Folienstreifen 9, 10 nach außen hin mit einer Abschrägung A versehen, so daß einfallender Wind die Beschwerungen bzw. die gesamte Vorrichtung gegen die Dacheindeckung drückt.

## Patentansprüche

1. Vorrichtung zur Hinterlüftung von Dächern mit Hilfe eines Dachfirstziegel (4) untergreifenden Folienabschnittes, der beidseitig mit einer Auflage seiner firstparallelen Längskanten (6) auf Dachziegel der Dacheindeckung (5) aufliegt und beiderseits der Firsteindeckung (4) Ab- und Zuluftöffnungen der Hinterlüftung aufweist,
dadurch gekennzeichnet,
daß die Längskanten (6) auf ihrer Unterseite oder Oberseite beschwert sind und daß durch die Formsteifigkeit des Folienabschnittes sich die Hinterlüftungsöffnung (27) bei Auflage auf die Dachziegel durch die Verformung der Folie aus dem flachen Zustand in den bogenförmigen Verlauf auf dem Dachfirst öffnen.

2. Vorrichtung nach Anspruch 1,
dadurch gekennzeichnet,
daß die Längskanten und/oder die Beschwerungen (9,10) durch aerodynamische Formgebung eine in Andruckrichtung wirksame Windkraftkomponente aufweisen.

3. Vorrichtung nach Anspruch 1 oder 2,
dadurch gekennzeichnet,
daß die Beschwerungen (9,10) keilförmig ausgebildet sind.

4. Vorrichtung nach Anspruch 1 oder einem der folgenden Ansprüche,
dadurch gekennzeichnet,
daß die Beschwerungen (9,10) der Längskanten (11) an den Enden von Zinken (16) eines Kammes (15) angeordnet sind, die aus den Längskanten (6) des Folienabschnittes (1) ausgeschnitten sind und außen vor den Hinterlüftungsöffnungen (27) enden.

5. Vorrichtung nach Anspruch 1 oder einem der folgenden Ansprüche,
dadurch gekennzeichnet,
daß die Beschwerung (9,10) der Längskanten (6) aus Streifen (9,10) besteht, die die Folienstärke vervielfachen.

6. Vorrichtung nach Anspruch 1 oder einem der folgenden Ansprüche,
dadurch gekennzeichnet,
daß die Beschwerung (9,10) jeder Längskante aus wenigstens einem Folienstreifen (9,10) besteht.

7. Vorrichtung nach Anspruch 1 oder einem der folgenden Ansprüche,
dadurch gekennzeichnet,
daß die Folienstreifen (9,10) der Beschwerung aus dem Werkstoff der Vorrichtung (15) bestehen.

8. Vorrichtung nach Anspruch 1 oder einem der folgenden Ansprüche,
dadurch gekennzeichnet,
daß die Beschwerungen aus Schwermetall bestehen.

9. Vorrichtung nach Anspruch 1 oder einem der folgenden Ansprüche,
dadurch gekennzeichnet,
daß die Beschwerungen Klappen (25) aufstellen, deren Rücken den Längskanten (17,18) des Folienabschnittes (1) zugekehrt ist.

10. Vorrichtung nach Anspruch 1 oder einem der folgenden Ansprüche,
dadurch gekennzeichnet,
daß die Einschnitte (21 bis 23) bogenförmig oder sichelförmig ausgebildet sind und ihre Scheitel der Firstlinie (2) zugekehrt sind.

11. Vorrichtung nach Anspruch 1 oder einem der folgenden Ansprüche,
dadurch gekennzeichnet,
daß der Bogen der Einschnitte (21 bis 23) im wesentlichen über einen Halbkreis verläuft, der die Achsen mehrerer benachbarter Kammzinken (16) einschließt.

12. Vorrichtung nach Anspruch 1 oder einem der folgenden Ansprüche,
dadurch gekennzeichnet,
daß die Einschnitte (21 bis 23) der sich aufstellenden Klappen (25) an jeder Firstseite mit gegenseitigem Abstand (a) in firstparallelen Reihen (20,21) angeordnet sind und in den Reihen (20,21) über den Abständen (a) angebracht sind.

13. Vorrichtung nach Anspruch 1 oder einem der folgenden Ansprüche,
dadurch gekennzeichnet,
daß die Beschwerungen aus eingeschnittenen Blechstreifen bestehen.

14. Vorrichtung nach Anspruch 1 oder einem der folgenden Ansprüche,
dadurch gekennzeichnet,
daß die Beschwerungen aus angehefteten Formkörpern bestehen.

## Claims

1. A device for ventilating roofs by means of a foil portion which engages under roof ridge tiles (4) and which rests on both sides with a support of its longitudinal edges (6) parallel to the ridge on roof tiles of the roof covering (5) and which on both sides of the ridge covering (4) has air outlet and intake openings for ventilation, characterised in that the longitudinal edges (6) are weighted on their underside or top side and that due to the stiffness in respect of shape of the foil portion the ventilation openings (27) open when it rests on the roof tiles due to deformation of the foil out of the flat state into the arcuate configuration on the roof ridge.

2. A device according to claim 1 characterised in that the longitudinal edges and/or the weighting means (9, 10) have a wind force component which is operative in the direction of applying pressure, by virtue of aerodynamic shaping.

3. A device according to claim 1 or claim 2 characterised in that the weighting means (9, 10) are of a wedge-shaped configuration.

4. A device according to claim 1 or one of the following claims characterised in that the weighting means (9, 10) of the longitudinal edges (11) are arranged at the ends of the teeth (16) of a comb (15), which are cut out of the longitudinal edges (6) of the foil portion (1) and which terminate on the outside in front of the ventilation openings (27).

5. A device according to claim 1 or one of the following claims characterised in that the weighting means (9, 10) of the longitudinal edges (6) comprise strips (9, 10) which multiply the foil thickness.

6. A device according to claim 1 or one of the following claims characterised in that the weighting means (9, 10) of each longitudinal edge comprise at least one foil strip (9, 10).

7. A device according to claim 1 or one of the following claims characterised in that the foil strips (9, 10) of the weighting means comprise the material of the device (15).

8. A device according to claim 1 or one of the following claims characterised in that the weighting means comprise heavy metal.

9. A device according to claim 1 or one of the following claims characterised in that the weighting means open up flaps (25) whose back is towards the longitudinal edges (17, 18) of the foil portion (1).

10. A device according to claim 1 or one of the following claims characterised in that the cuts (21 to 23) are of an arcuate or sickle-shaped configuration and their apexes are towards the ridge line (2).

11. A device according to claim 1 or one of the following claims characterised in that the arc of the cuts (21 to 23) extends substantially over a semicircle which embraces the axes of a plurality of adjacent comb teeth (16).

12. A device according to claim 1 or one of the following claims characterised in that the cuts (21 to 23) of the openable flaps (25) are arranged at each ridge side at a mutual spacing (a) in rows (20, 21) parallel to the ridge and are disposed in the rows (20, 21) over the spacings (A).

13. A device according to claim 1 or one of the following claims characterised in that the weighting means comprise cut sheet metal strips.

14. A device according to claim 1 or one of the following claims characterised in that the weighting means comprise shaped bodies which are stuck on.

## Revendications

1. Dispositif pour ventiler des toits par derrière à l'aide d'un tronçon de feuille qui s'engage au-dessous d'une tuile de faîtage (4) et qui repose des deux côtés par application de ses arêtes longitudinales (6) parallèles au faîtage sur les tuiles de la couverture de toit (5) et qui présente des ouvertures de sortie et d'admission de ventilation des deux côtés de la couverture de faîtage (4), caractérisé en ce que les arêtes longitudinales (6) sont lestées sur leur face inférieure ou leur face supérieure, et en ce que les ouvertures de ventilation (27) s'ouvrent sur le faîtage grâce à la rigidité de forme du tronçon de feuille lors de l'application sur les tuiles par la déformation de la feuille à partir de l'état plat vers le tracé arqué.

2. Dispositif selon la revendication 1, caractérisé en ce que les arêtes longitudinales et/ou les lestages (9, 10) présentent une composante de force aéraulique qui agit en direction de pressage grâce à une conformation aérodynamique.

3. Dispositif selon l'une ou l'autre des revendications 1 et 2, caractérisé en ce que les lestages (9, 10) sont réalisés en forme de coin.

4. Dispositif selon l'une quelconque des revendications 1 à 3, caractérisé en ce que les lestages (9, 10) des arêtes longitudinales (11) sont disposés aux extrémités des dents (16) d'un peigne (15), qui sont découpées à partir des arêtes longitudinales (6) du tronçon de feuille (1) et qui se terminent à l'extérieur en avant des ouvertures de ventilation (27).

5. Dispositif selon l'une quelconque des revendications précédentes, caractérisé en ce que le lestage (9, 10) des arêtes longitudinales (6) est constitué par des bandes (9, 10) qui multiplient l'épaisseur de la feuille.

6. Dispositif selon l'une quelconque des revendications précédentes, caractérisé en ce que le lestage (9, 10) de chaque arête longitudinale est constitué par au moins une bande de feuille (9, 10).

7. Dispositif selon l'une quelconque des revendications précédentes, caractérisé en ce que les bandes de feuille (9, 10) du lestage sont constituées du matériau du dispositif (15).

8. Dispositif selon l'une quelconque des revendications précédentes, caractérisé en ce que les lestages sont constitués en métal lourd.

9. Dispositif selon l'une quelconque des revendications précédentes, caractérisé en ce que les lestages font redresser des volets (25) dont le dos est orienté vers les arêtes longitudinales (17, 18) du tronçon de feuille (1).

10. Dispositif selon l'une quelconque des revendications précédentes, caractérisé en ce que les entailles (21 à 23) sont réalisées en forme d'arc ou de croissant, et en ce que leurs sommets sont orientés vers la ligne de faîtage (2).

11. Dispositif selon l'une quelconque des revendications précédentes, caractérisé en ce que l'arc des entailles (21 à 23) s'étend sensiblement sur un demi-cercle qui inclut les axes de plusieurs dents de peigne (16) voisines.

12. Dispositif selon l'une quelconque des revendications précédentes, caractérisé en ce que les entailles (21 à 23) des volets (25) qui se redressent sont agencées sur chaque côté du faîtage à une distance mutuelle (a) dans des rangées (20, 21) parallèles au faîtage et ménagées dans les rangées (20, 21) suivant les distances (a).

13. Dispositif selon l'une quelconque des revendications précédentes, caractérisé en ce que les lestages sont constitués par des bandes de tôle entaillées.

14. Dispositif selon l'une quelconque des revendications précédentes, caractérisé en ce que les lestages sont constitués par des corps conformés agrafés.
